# FASCICULE DE BREVET EUROPEEN

(11) **EP 2 679 464 B1**
(45) Date de publication et mention de la délivrance du brevet: **12.08.2015**
(21) Numéro de dépôt: 13172913.9
(22) Date de dépôt: 19.06.2013
(51) Int. Cl.: B61D 41/04

(54) **Voiture de véhicule ferroviaire comprenant un dispositif d'affichage d'informations**
Wagen eines Schienenfahrzeugs, der eine Informationsanzeigevorrichtung umfasst
Car for a rail vehicle including an information display device

(30) Priorité: 25.06.2012 FR 1256006
(43) Date de publication de la demande: 01.01.2014
(73) Titulaire: ALSTOM Transport Technologies, 92300 Levallois-Perret (FR)
(72) Inventeur: Bernhard, Georges, 67580 Mietesheim (FR)
(74) Mandataire: Blot, Philippe Robert Emile

(56) Documents cités:
- EP-A1- 0 659 625
- DE-U1- 29 716 850
- JP-A- 2004 037 728

## Description

La présente invention concerne une voiture de véhicule ferroviaire, du type comprenant deux parois latérales s'étendant chacune selon une direction longitudinale de la voiture sur toute la longueur de la voiture, ladite voiture comprenant au moins un compartiment passager s'étendant entre les parois latérales, sur au moins une partie de la longueur de la voiture, et comprenant une pluralité de sièges répartis selon la longueur du véhicule, ladite voiture comprenant en outre un dispositif d'affichage d'informations comportant au moins une unité d'affichage digitale disposée le long de l'une des parois latérales, à l'intérieur du compartiment passager.

Il est connu d'équiper une voiture de véhicule ferroviaire de dispositifs d'affichage d'informations à destination des passagers voyageant à bord de ce véhicule ferroviaire. On distingue plusieurs types de dispositifs d'affichage d'informations :
- les dispositifs d'affichage de numéro de siège : ces dispositifs sont généralement situés au droit de sièges installés dans un compartiment voyageur de la voiture, le long de parois latérales du véhicule ; ils sont le plus souvent constitués par un panneau ou une étiquette présentant un numéro fixe qui est celui attribué au siège situé au droit dudit panneau ;
- les dispositifs d'affichage d'informations de réservation de siège : ces dispositifs comprennent généralement une pluralité d'unités d'affichage digitales, chacune étant proche d'un dispositif d'affichage de numéro de siège, et sont adaptés pour afficher sur chaque unité d'affichage la portion de trajet sur laquelle le siège associé est réservé ; EP-A-0 659 625 décrit par exemple un tel dispositif d'affichage ;
- les dispositifs d'affichage d'informations publicitaires : ces dispositifs comprennent généralement une unité d'affichage digitale constituée par un écran disposé au centre du compartiment voyageur.

Les dispositifs d'affichage d'informations de réservation de siège sont peu adaptés aux contraintes de réaménagement des voitures de véhicules ferroviaires. En effet, une voiture de véhicule ferroviaire est généralement destinée à servir plusieurs dizaines d'années, et il est par conséquent courant qu'une telle voiture soit régulièrement réaménagée. De plus, avec l'apparition d'opérateurs privés de plus en plus nombreux, les besoins de réaménagement des véhicules ferroviaires deviennent de plus en plus fréquents, afin de pouvoir les adapter rapidement à différents trajets d'exploitation. Or, lors d'un tel réaménagement, il arrive souvent que la disposition des sièges à l'intérieur du compartiment voyageur soit modifiée. Il en résulte la nécessité de déplacer les unités d'affichage digitales du dispositif d'affichage d'informations de réservation de siège et, souvent, de modifier les câblages associés à ce dispositif d'affichage. Cela occasionne de nombreux surcoûts lors des réaménagements de véhicules.

En outre, les informations affichées par les dispositifs d'affichage de numéro de siège et d'informations de réservation sont souvent peu lisibles pour les passagers auxquels elles sont destinées.

Enfin, les dispositifs d'affichage d'informations publicitaires sont souvent difficilement visibles par une partie des passagers voyageant dans le compartiment.

Un exemple de l'état de la technique est représenté par EP 0 659 625.

Un objectif de l'invention est donc de réduire les coûts de réaménagement des voitures de véhicule ferroviaire. Un autre objectif est d'améliorer la lisibilité et la visibilité des informations affichées dans ces voitures.

A cet effet, l'invention a pour objet une voiture de véhicule ferroviaire du type précité, dans laquelle la ou chaque unité d'affichage digitale présente une surface d'affichage continue s'étendant au droit d'au moins deux sièges de la pluralité de sièges disposés successivement selon la direction longitudinale.

Selon des modes de réalisation préférés de l'invention, la voiture comprend également l'une ou plusieurs des caractéristiques suivantes, prise(s) isolément ou suivant toute(s) combinaison(s) techniquement possible(s) :
- elle comprend d'autres compartiments séparés chacun du compartiment passager par un module de séparation, la surface d'affichage de la ou chaque unité d'affichage digitale s'étendant d'un module de séparation à l'autre ;
- la surface d'affichage de la ou chaque unité d'affichage digitale s'étend sur toute la longueur du compartiment passager ;
- la surface d'affichage de la ou chaque unité d'affichage digitale comprend un fond lumineux, les informations étant affichées en surimpression sur le fond lumineux ;
- le dispositif d'affichage comprend un module de commande de la ou chaque unité d'affichage digitale, le module de commande étant programmé pour que la ou les unité(s) d'affichage digitale(s) affiche(nt) un numéro de siège au droit de chaque siège de la pluralité de sièges ;
- le module de commande est programmé pour que la ou chaque unité d'affichage digitale affiche également d'autres informations ;
- au moins une desdites autres informations est affichée en remplacement du numéro de siège ;
- au moins une desdites autres informations est affichée en complément du numéro de siège ;
- le véhicule ferroviaire est destiné à se rendre à une destination prédéterminée, et les autres informations comprennent la destination du véhicule ferroviaire ;
- le module de commande est programmé pour changer les informations affichées par la ou chaque unité d'affichage digitale en fonction de la localisation du véhicule ferroviaire
- la ou chaque unité d'affichage digitale comprend des moyens d'affichage de différentes couleurs, et le module de commande est programmé pour changer la couleur d'affichage des informations affichées par la ou chaque unité d'affichage digitale en fonction de l'état de fonctionnement du véhicule ferroviaire ou, le cas échéant, pour changer la couleur du fond lumineux de la surface d'affichage de la ou chaque unité d'affichage digitale, et
- le dispositif d'affichage comprend un cache amovible couvrant au moins une portion de la surface d'affichage de la ou chaque unité d'affichage digitale.

D'autres caractéristiques et avantages apparaîtront à la lecture de la description qui va suivre, donnée uniquement à titre d'exemple et faite en se référant aux dessins annexés, sur lesquels :
- la Figure 1 est une vue schématique de dessus, en coupe, d'une partie d'une voiture de véhicule ferroviaire selon l'invention,
- la Figure 2 est une vue schématique, en perspective, d'une partie d'un intérieur de compartiment de la voiture de la Figure 1, selon une première variante de l'invention,
- la Figure 3 est une vue schématique latérale d'un intérieur de compartiment de la voiture de la Figure 1, selon une deuxième variante de l'invention, un dispositif d'affichage d'informations de la voiture présentant des premières informations, et
- la Figure 4 est une vue similaire à celle de la Figure 3, le dispositif d'affichage d'informations présentant des deuxièmes informations.

Dans la suite, les termes d'orientation s'entendent par rapport au repère orthogonal usuel des véhicules ferroviaires, représenté sur les Figures 1 à 4, et dans lequel on distingue :
- un axe longitudinal X, horizontal, s'étendant de l'arrière vers l'avant,
- une axe transversal Y, horizontal, s'étendant de la droite vers la gauche, pour un observateur regardant vers l'avant, et
- un axe Z vertical, s'étendant du bas vers le haut.

De façon connue, la voiture 10 de véhicule ferroviaire, représentée sur la Figure 1, est allongée selon la direction longitudinale X. Elle comprend deux parois latérales 12, 14 s'étendant chacune selon la direction longitudinale X, sur toute la longueur de ladite voiture 10, et un espace intérieur 15 défini entre les parois latérales 12, 14.

Chaque paroi latérale 12, 14 délimite une pluralité d'ouvertures traversantes 18 débouchant à l'intérieur et à l'extérieur de la voiture 10. Chaque ouverture 18 est obturée par une vitre 20 disposée en travers de l'ouverture 18. Les ouvertures 18 sont destinées à apporter de la lumière extérieure à l'espace intérieur 15.

L'espace intérieur 15 est de préférence divisé en une pluralité de compartiments 16, 17, 19 séparés par des modules de séparation 22, 23. Ces compartiments 16, 17, 19 comprennent au moins un compartiment passager 16. Dans l'exemple représenté, les compartiments 16, 17, 19 comprennent en outre un compartiment toilette 17, et des plateformes 19 de montée et de descente des passagers dans la voiture 10.

En variante, l'espace intérieur 15 n'est pas divisé. En d'autres termes, il s'étend continûment d'une paroi latérale 12, 14 à l'autre, et d'une extrémité longitudinale de la voiture 10 à l'autre. L'espace intérieur 15 constitue alors le compartiment passager 16.

Chaque module de séparation 22, 23 comprend deux cloisons fixes 24 délimitant entre elles un passage 26. De préférence, chaque module de séparation 22, 23 comprend également une porte 28 déplaçable pour sélectivement obturer ou libérer le passage 26.

Dans l'exemple représenté, les modules de séparation 22, 23 comprennent des premiers modules de séparation 22 assurant chacun la séparation entre le compartiment passager 16 et une plateforme 19, et un deuxième module de séparation 23 assurant la séparation entre le compartiment passager 16 et le compartiment toilette 17.

Chaque premier module de séparation 22 s'étend sensiblement transversalement, d'une paroi latérale 12, 14 à l'autre. Le deuxième module de séparation 23 est incurvé et s'étend d'une paroi latérale 12 à la même paroi latérale 12. Le deuxième module de séparation 23 est intercalé entre les premiers modules de séparation 22.

On définit le compartiment passager 16 comme étant un compartiment de la voiture 10 dans lequel sont disposés au moins deux sièges 30. Par « siège », on entend aussi bien un fauteuil, une banquette ou un lit. Dans l'exemple représenté, les sièges 30 sont des fauteuils.

Dans l'exemple de la Figure 1, le compartiment passager 16 est délimité par les parois latérales 12, 14 et par les modules de séparation 22, 23. La paroi latérale 12 et le deuxième module de séparation 23 d'une part, et la paroi latérale 14 d'autre part, définissent les extrémités latérales du compartiment 16. Les premiers modules de séparation 22 définissent les extrémités longitudinales du compartiment 16.

On définit la longueur du compartiment passager 16 selon la direction longitudinale X, et la largeur du compartiment passager 16 selon la direction transversale Y.

Le compartiment toilette 17 comprend typiquement un siège de toilette et un lavabo.

Dans l'exemple représenté, le compartiment toilette 17 est disposé entre les modules de séparation 22. Le compartiment passager 16 a ainsi une largeur sensiblement constante sur toute sa longueur, égale à la distance séparant les parois latérales 12, 14, à l'exception d'une portion s'étendant au niveau du compartiment toilette 17, où la largeur du compartiment passager 16 est réduite.

Les plateformes 19 sont destinées à la montée et à la descente des passagers. A cet effet, des portes (non représentées) sont ménagées dans les parois latérales 12, 14, au niveau desdites plateformes 19. Dans l'exemple représenté, les plateformes 19 sont disposées aux extrémités longitudinales de la voiture 10.

Les sièges 30 du compartiment passager 16 sont répartis sur la longueur du véhicule. Ils sont de préférences répartis en rangées longitudinales 32, les sièges 30 d'une même rangée 32 étant alignés selon la direction longitudinale X. Dans l'exemple représenté, les sièges 30 sont répartis en quatre rangées longitudinales 32. Les rangées 32 sont regroupées par paires, chaque paire de rangées 32 étant disposée le long d'une paroi latérale 12, 14, et un couloir 34 étant ménagé entre les paires de rangées 32, de façon à permettre la circulation des passagers à l'intérieur du compartiment 16.

Les rangées 32 disposées le long de la paroi latérale 12 sont interrompues au niveau du compartiment toilette 17. La rangée 32 disposée le long de la paroi latérale 14 et la plus proche du couloir 34 est également interrompue au niveau du compartiment toilette 17. Ainsi, seule la rangée 32 de sièges 30 disposée le long de la paroi latérale 14 et la plus proche de la paroi latérale 14 s'étend continûment sur toute la longueur du compartiment 16.

Comme visible sur la Figure 2, le compartiment passager 16 comprend également des porte-bagage 36. Chaque porte-bagage 36 est fixé à une paroi latérale 12, 14 respective et s'étend au-dessus des ouvertures 18 délimitées par ladite paroi latérale 12, 14. De préférence, chaque porte-bagage 36 s'étend continûment d'un élément de séparation 22, 23 à l'autre.

Chaque porte-bagage 36 est typiquement, comme représenté, constitué par une tablette disposée sensiblement horizontalement ou inclinée vers la paroi latérale 12, 14. L'extrémité de la tablette opposée à la paroi latérale 12, 14 délimite un bandeau 38 du porte-bagage 36.

De retour à la Figure 1, la voiture 10 comprend également un dispositif d'affichage d'informations. Ce dispositif d'affichage est adapté pour afficher des informations à destination des passagers dans le compartiment 16. A cet effet, le dispositif d'affichage comprend des unités d'affichage 42A, 42B, 42C (Figure 1) digitales, et un module 44 (Figure 2) de commande des unités d'affichage 42A, 42B, 42C.

Les unités d'affichage 42A, 42B, 42C comprennent deux unités d'affichage gauches 42A, 42B le long de la paroi latérale gauche 12, de part et d'autre du deuxième module de séparation 23, et une unité d'affichage droite 42C le long de la paroi latérale droite 14. Ces trois unités d'affichage 42A, 42B, 42C sont représentées sur la Figure 1 ; sur la Figure 2, seule l'unité d'affichage droite 42C est représentée.

Chaque unité d'affichage 42A, 42B, 42C comprend au moins un module d'affichage (non représenté). Le ou chaque module d'affichage comprend une pluralité de pixels, formant chacun un point d'une image à afficher par le module d'affichage. Le ou chaque module d'affichage est typiquement constitué par un écran à cristaux liquide (écran LCD), un écran à diodes électroluminescentes (écran LED), ou à OLED, comprenant une pluralité de pixels, formant chacun un point d'une image à afficher par le module d'affichage.

Chaque unité d'affichage 42A, 42B, 42C présente une surface d'affichage 43 continue formée par la réunion des pixels du ou des module(s) d'affichage composant l'unité d'affichage 42A, 42B, 42C. Par « continue », on comprend que, sur plus de 90% de la surface d'affichage 43, les pixels de la surface d'affichage 43 sont accolés les uns aux autres, l'écart maximal entre deux pixels consécutifs de la surface d'affichage 43 qui ne sont pas accolés l'un à l'autre étant inférieur à 10% de la longueur de la surface d'affichage 43, prise entre ses extrémités longitudinales, des pixels de la surface d'affichage 43 étant disposés à chacune desdites extrémités longitudinales.

Dans une première variante de l'invention (non représentée), chaque unité d'affichage 42A, 42B, 42C comprend plusieurs modules d'affichage, ceux-ci étant juxtaposés les uns aux autres de façon à assurer la continuité de la surface d'affichage 43. On notera que, dans pareil cas, la surface d'affichage 43 ne comprend pas de pixels à la jonction des modules d'affichage ; pour chaque paire de modules juxtaposés, la longueur longitudinale de cette portion dépourvue de pixels à la jonction des modules est toutefois inférieure à 10% de la longueur longitudinale du plus petit desdits modules. Le module de commande 44 est de plus programmé pour que, pour chaque unité d'affichage 42A, 42B, 42C, les informations s'affichent continûment d'un module d'affichage à l'autre.

Dans une autre variante de l'invention, chaque unité d'affichage 42A, 42B, 42C est constituée d'un unique module d'affichage.

La surface d'affichage 43 de chaque unité d'affichage 42A, 42B, 42C s'étend le long d'une paroi latérale 12, 14, à l'intérieur du compartiment 16. Elle s'étend au droit d'au moins deux sièges 30 d'une même rangée 32.

En particulier, comme visible sur la Figure 1, la surface d'affichage 43 de chaque unité d'affichage 42A, 42B, 42C est disposée entre deux modules de séparation 22, 23 consécutifs, et s'étend de l'un à l'autre. Ainsi, dans l'exemple représenté, la surface d'affichage 43 de l'unité d'affichage droite 42C s'étend, en l'absence de module de séparation intercalé le long de la paroi latérale 14 entre les premiers modules de séparation 22, de l'un des premiers modules de séparation 22 à l'autre ; en d'autres termes cette surface d'affichage 43 s'étend sur toute la longueur du compartiment 16. La surface d'affichage 43 de chaque unité d'affichage gauche 42A, 42B s'étend quant à elle de l'un des premiers modules de séparation 22 jusqu'au deuxième module de séparation 23.

Chaque unité d'affichage 42A, 42B, 42C s'étend de préférence sur plus de 90% de la longueur de la paroi latérale 12, 14 comprise entre ces deux modules 22, 23, et avantageusement sur moins de 95% de ladite longueur.

La surface d'affichage 43 d'au moins une des unités d'affichage 42A, 42B, 42C est ainsi visible depuis chaque siège 30 du compartiment passager 16.

Comme visible sur la Figure 2 pour l'unité d'affichage droite 42C, la surface d'affichage 43 de chaque unité d'affichage 42A, 42B, 42C est disposée au-dessus des ouvertures 18 de la paroi latérale 12, 14 le long de laquelle elle s'étend.

En particulier, la surface d'affichage 43 est disposée entre les ouvertures 18 et le porte-bagage 36. Elle occupe avantageusement toute la hauteur disponible le long de la paroi latérale 12, 14 entre les ouvertures 18 et le porte-bagage 36. Ainsi, chaque unité d'affichage 42A, 42B, 42C présente une surface d'affichage 43 importante, de sorte que l'espace d'affichage disponible est maximisé.

En variante ou en option, la surface d'affichage 43 de chaque unité d'affichage 42A, 42B, 42C est accolée au bandeau de porte-bagage 38.

Comme visible sur la Figure 2 pour l'unité d'affichage droite 42C, la surface d'affichage 43 de chaque unité d'affichage 42A, 42B, 42C comprend un fond lumineux 45, les informations étant affichées en surimpression sur le fond lumineux 45. En d'autres termes, chaque unité d'affichage 42A, 42B, 42C est programmée de façon à ce que les pixels de la surface d'affichage 43 ne contribuant pas à l'affichage des informations émettent de la lumière.

Ainsi, chaque unité d'affichage 42A, 42B, 42C contribue à l'éclairage de l'intérieur du compartiment 16.

De préférence, chaque unité d'affichage 42A, 42B, 42C comprend des moyens d'affichage de différentes couleurs. De tels moyens d'affichage sont connus dans le cadre des unités d'affichage digitales et ne seront pas détaillés ici.

En référence à la Figure 2, le module de commande 44 est une unité de traitement d'information. Il comprend un processeur 46, une mémoire interne 48, et des moyens 50 de transmission de données à chaque unité d'affichage 42A, 42B, 42C, ces moyens 50 étant typiquement constitués par une liaison filaire. Il comprend également des moyens 52 de communication avec des systèmes extérieurs (non représentés), tels qu'un système de localisation du véhicule ferroviaire, un poste de pilotage du véhicule ferroviaire, ou un poste de commande et de surveillance du trafic ferroviaire.

Le module de commande 44 est programmé pour que les unités d'affichage 42A, 42B, 42C affichent différentes informations.

Le module de commande 44 est notamment programmé pour que les unités d'affichage 42A, 42B, 42C affichent un numéro de siège 60 au droit de chaque siège 30 du compartiment 16, comme représenté sur la Figure 2 pour l'unité d'affichage droite 42C. En particulier, le module de commande 44 est programmé pour que les unités d'affichage gauches 42A, 42B affichent un numéro de siège 60 au droit de chaque siège 30 disposé à gauche du couloir 34, et pour que l'unité d'affichage droite 42C affiche un numéro de siège 60 au droit de chaque siège 30 disposé à droite du couloir 34.

Dans l'exemple représenté, chaque siège 30 disposé d'un côté du couloir 34 est de front avec un autre siège 30 disposé du même côté du couloir 34. En d'autres termes, de chaque côté du couloir 34, les sièges 30 sont alignés transversalement, par paires. Les emplacements d'affichage des numéros de ces sièges 30 alignés transversalement sont donc sensiblement confondus. De façon à différencier les numéros de ces sièges, chaque numéro de siège 60 affiché par l'unité d'affichage 42A, 42B, 42C disposée au droit de ces sièges 30 comprend un numéro précédé d'une lettre, la lettre indiquant si le numéro de siège 60 désigne le siège 30 proche du couloir 34 (lettre « A ») ou si le numéro de siège 60 désigne le siège 60 proche de la paroi latérale 12, 14 (lettre « W »). En variante, la lettre est remplacée par un pictogramme.

Comme visible sur les Figures 3 et 4 pour l'unité d'affichage droite 42C, le module de commande 44 est également programmé pour que chaque unité d'affichage 42A, 42B, 42C affiche d'autres informations 62, 64, 66, 68. Il est en particulier programmé pour que certaines 66, 68 desdites autres informations 62, 64, 66, 68 s'affichent en remplacement du numéro de siège 60, et pour que d'autres 62, 64 s'affichent en complément du numéro de siège 60, c'est-à-dire pour que ces autres informations 62, 64 soient affichées en même temps que le numéro de siège 60.

Le module de commande 44 est en particulier programmé pour changer les informations affichées par les unités d'affichage 42A, 42B, 42C en fonction d'une information de localisation du véhicule ferroviaire donnée par le système de localisation du système ferroviaire. Avantageusement, le module de commande 44 est également programmé pour que chaque unité d'affichage 42A, 42B, 42C affiche des informations communiquées par le poste de pilotage du véhicule ferroviaire, ou par le poste de commande et de surveillance du trafic ferroviaire.

Lesdites autres informations 62, 64, 66, 68 comprennent notamment : des informations de réservation 62, un identifiant 64 du véhicule ferroviaire, un nom de destination 66 à laquelle le véhicule ferroviaire est destiné à se rendre, des indicateurs 68 de sortie de la voiture 10 et/ou des informations à caractère publicitaire (non représentées).

Chaque information de réservation 62 est typiquement constituée par un message personnalisé destiné à un passager ayant réservé un siège 30 dans le compartiment 16. Le module de commande 44 est en particulier programmé pour que l'unité d'affichage 42A, 42B, 42C disposée au droit dudit siège 30 affiche l'information de réservation 62 lorsque le véhicule ferroviaire est localisé dans la gare à partir de laquelle le siège 30 est réservé. Le module de commande 44 est de préférence programmé pour que ladite unité d'affichage 42A, 42B, 42C affiche le message 62 au même emplacement que le numéro de siège 60 associé audit siège 30, en alternance avec ledit numéro de siège 60.

De façon connue, l'identifiant 64 est un code donné par l'exploitant au véhicule ferroviaire lorsque celui-ci effectue un trajet, le code étant fonction d'une heure de départ et d'une destination du véhicule ferroviaire.

Les indicateurs de sortie 68 comprennent typiquement, comme représenté sur la Figure 4, des chevrons 70 défilants orientés horizontalement. La pointe desdits chevrons 70 est orientée vers la sortie du compartiment 16 la plus proche et les chevrons 70 défilent en direction de ladite sortie.

De préférence, le module de commande 44 est également programmé pour changer la couleur d'affichage des informations 60, 62, 64, 66, 68 affichées par les unités d'affichage 42A, 42B, 42C en fonction de l'état de fonctionnement du véhicule ferroviaire. Par exemple, le module de commande 44 est programmé pour que les informations 60, 62, 64, 66, 68 soient affichées en vert lorsque le véhicule ferroviaire est à l'arrêt en gare, en jaune lorsque le véhicule ferroviaire circule, et en rouge lorsque le véhicule ferroviaire est à l'arrêt sur la voie.

En variante, le module de commande 44 est programmé pour changer la couleur du fond lumineux 45 en fonction de l'état de fonctionnement du véhicule ferroviaire. De préférence, le même code couleur que celui présenté ci-dessus est alors utilisé.

Dans une variante préférée de l'invention, représentée sur les Figures 3 et 4 pour l'unité d'affichage droite 42C, la surface d'affichage 43 de chaque unité d'affichage 42A, 42B, 42C est entièrement visible. En d'autres termes, la surface d'affichage 43 de chaque unité d'affichage 42A, 42B, 42C est découverte de façon à ce que chaque pixel de la surface d'affichage 43 soit visible par un passager du compartiment 16.

Dans une autre variante, représentée sur la Figure 2 pour l'unité d'affichage droite 42C, le dispositif d'affichage 40 comprend, pour chaque unité d'affichage 42A, 42B, 42C, des caches 80 amovibles couvrant des portions 82 de la surface d'affichage 43 de ladite unité d'affichage 42A, 42B, 42C. Chaque cache 80 comprend des fenêtres 84 au droit des sièges 30 du compartiment 16, de façon à laisser visibles les portions 86 de la surface d'affichage 43 où sont affichés les numéros de siège 60. Chaque cache 80 est de préférence constitué d'une pluralité de pièces 88, 90, certaines pièces 88 étant pleines et étant disposées en regard des portions couvertes 82 de la surface d'affichage 43, et d'autres pièces 90 délimitant les fenêtres 84.

Ainsi, l'intérieur du compartiment 16 présente un aspect conventionnel. En outre, comme les caches 80 sont amovibles, il est facile de les remplacer par de nouveaux caches 80 avec des fenêtres 84 localisées en regard de portions différentes de la surface d'affichage 43 lorsque la voiture 10 est réaménagée.

Grâce à l'invention, il est possible de changer la localisation des informations affichées au droit des sièges 30 du compartiment 16 sans devoir pour cela recâbler la voiture 10 : il suffit en effet de changer la programmation du module de commande 44 pour que les informations 60, 62 soient affichées en une localisation différente des unités d'affichage 42A, 42B, 42C. Les coûts de réaménagement de la voiture 10 s'en trouvent réduits.

En outre, les informations de réservation 62 et les numéros de siège 60 étant affichés en alternance les uns des autres, il est possible de maximiser la taille d'affichage de ces informations, ce qui les rend facilement lisibles par les passagers.

De plus, du fait de leurs localisations le long des parois latérales 12, 14, les surfaces d'affichage 43 des unités d'affichage 42A, 42B, 42C sont facilement visibles par tous les passagers du compartiment 16.

Enfin, les couleurs changeant en fonction de l'état de fonctionnement du véhicule ferroviaire, le dispositif d'affichage 40 permet aux passagers d'avoir une compréhension rapide de la situation du véhicule dans lequel ils voyagent.

On notera que l'exemple d'aménagement de la voiture 10 donné ci-dessus est nullement limitatif et que d'autre aménagement de la voiture 10 sont possibles. Par exemple, l'espace intérieur 15 peut comprendre un compartiment couloir desservant une pluralité de compartiments passager 16. Il peut également ne pas comprendre de plateforme 19 distincte du compartiment passager 16, les portes de montée et de descente des passagers ménagées dans les parois latérales 14, 16 débouchant alors directement dans le compartiment passager 16.

## Revendications

1. Voiture (10) de véhicule ferroviaire comprenant deux parois latérales (12, 14) s'étendant chacune selon une direction longitudinale (X) de la voiture (10) sur toute la longueur de la voiture (10), ladite voiture (10) comprenant au moins un compartiment passager (16) s'étendant entre les parois latérales (12, 14), sur au moins une partie de la longueur de la voiture (10), et comprenant une pluralité de sièges (30) répartis selon la longueur du véhicule (10), ladite voiture (10) comprenant en outre un dispositif d'affichage d'informations (60, 62, 64, 66, 68) comportant au moins une unité d'affichage digitale (42A, 42B, 42C) disposée le long de l'une des parois latérales (12, 14), à l'intérieur du compartiment passager (16), le dispositif d'affichage comprenant un module (44) de commande de la ou chaque unité d'affichage digitale (42A, 42B, 42C)
**caractérisée en ce que** la ou chaque unité d'affichage digitale (42A, 42B, 42C) présente une surface d'affichage (43) continue s'étendant au droit d'au moins deux sièges (30) de la pluralité de sièges (30) disposés successivement selon la direction longitudinale (X), le module de commande (44) étant programmé pour que la ou les unité(s) d'affichage digitale(s) (42A, 42B, 42C) affiche(nt) un numéro de siège (60) au droit de chaque siège (30) de la pluralité de sièges (30).

2. Voiture (10) selon la revendication 1, **caractérisée en ce qu'**elle comprend d'autres compartiments (17, 19) séparés chacun du compartiment passager (16) par un module de séparation (22, 23), la surface d'affichage (43) de la ou chaque unité d'affichage digitale (42A, 42B, 42C) s'étendant d'un module de séparation (22, 23) à l'autre (22, 23).

3. Voiture (10) selon la revendication 1 ou 2, **caractérisée en ce que** la surface d'affichage (43) de la ou chaque unité d'affichage digitale (42A, 42B, 42C) s'étend sur toute la longueur du compartiment passager (16).

4. Voiture (10) selon l'une quelconque des revendications précédentes, **caractérisée en ce que** la surface d'affichage (43) de la ou chaque unité d'affichage digitale (42A, 42B, 42C) comprend un fond lumineux (45), les informations (60, 62, 64, 66, 68) étant affichées en surimpression sur le fond lumineux (45).

5. Voiture (10) selon l'une quelconque des revendications précédentes, **caractérisée en ce que** le module de commande (44) est programmé pour que la ou chaque unité d'affichage digitale (42A, 42B, 42C) affiche également d'autres informations (62, 64, 66, 68).

6. Voiture (10) selon la revendication 5, **caractérisée en ce qu'**au moins une (66, 68) desdites autres informations (62, 64, 66, 68) est affichée en remplacement du numéro de siège (60).

7. Voiture (10) selon la revendication 5 ou 6, **caractérisée en ce qu'**au moins une (62, 64) desdites autres informations (62, 64, 66, 68) est affichée en complément du numéro de siège (60)

8. Voiture (10) selon l'une quelconque des revendications 5 à 7, **caractérisée en ce que** le véhicule ferroviaire est destiné à se rendre à une destination prédéterminée, et **en ce que** les autres informations (62, 64, 66, 68) comprennent la destination (66) du véhicule ferroviaire.

9. Voiture (10) selon l'une quelconque des revendications précédentes, **caractérisée en ce que** le module de commande (44) est programmé pour changer les informations (60, 62, 64, 66, 68) affichées par la ou chaque unité d'affichage digitale (42A, 42B, 42C) en fonction de la localisation du véhicule ferroviaire.

10. Voiture (10) selon l'une quelconque des revendications précédentes, **caractérisée en ce que** la ou chaque unité d'affichage digitale (42A, 42B, 42C) comprend des moyens d'affichage de différentes couleurs, et **en ce que** le module de commande (44) est programmé pour changer la couleur d'affichage des informations (60, 62, 64, 66, 68) affichées par la ou chaque unité d'affichage digitale (42A, 42B, 42C) en fonction de l'état de fonctionnement du véhicule ferroviaire ou, le cas échéant, pour changer la couleur du fond lumineux (45) de la surface d'affichage (43) de la ou chaque unité d'affichage digitale (42A, 42B, 42C).

11. Voiture (10) selon l'une quelconque des revendications précédentes, **caractérisé en ce que** le dispositif d'affichage (40) comprend un cache amovible (80) couvrant au moins une portion (82) de la surface d'affichage (43) de la ou chaque unité d'affichage digitale (42A, 42B, 42C).

## Patentansprüche

1. Wagen (10) eines Schienenfahrzeugs, zwei Seitenwände (12, 14) umfassend, die sich jeweils gemäß einer Längsrichtung (X) des Wagens (10) über die gesamte Länge des Wagens (10) erstrecken, wobei der Wagen (10) mindestens ein Fahrgastabteil (16) umfasst, das sich zwischen den Seitenwänden (12, 14) über mindestens einen Teil der Länge des Wagens (10) erstreckt und eine Mehrzahl von Sitzen (30) umfasst, die gemäß der Länge des Wagens (10) verteilt sind, wobei der Wagen (10) außerdem eine Vorrichtung (60, 62, 64, 66, 68) zum Anzeigen von Informationen umfasst, die mindestens eine digitale Anzeigeeinheit (42A, 42B, 42C) aufweist, die entlang einer der Seitenwände (12, 14) im Inneren des Fahrgastabteils (16) angeordnet ist, wobei die Anzeigevorrichtung ein Steuermodul (44) für die oder jede digitale Anzeigeeinheit (42A, 42B, 42C) umfasst,
**dadurch gekennzeichnet, dass** die oder jede
digitale Anzeigeeinheit (42A, 42B, 42C) eine kontinuierliche Anzeigefläche (43) aufweist, die sich direkt über mindestens zwei Sitze (30) der Mehrzahl von Sitzen (30) erstreckt, die aufeinanderfolgend gemäß der Längsrichtung (X) angeordnet sind,
wobei das Steuermodul (44) so programmiert ist, dass die digitale(n) Anzeigeeinheit(en) (42A, 42B, 42C) eine Sitznummer (60) direkt über jedem Sitz (30) der Mehrzahl von Sitzen (30) anzeigen.

2. Wagen (10) nach Anspruch 1, **dadurch gekennzeichnet, dass** er andere Abteile (17, 19) umfasst, die jeweils von dem Fahrgastabteil (16) durch ein Trennmodul (22, 23) getrennt sind, wobei die Anzeigefläche (43) der oder jeder digitalen Anzeigeeinheit (42A, 42B, 42C) sich von einem Trennmodul (22, 23) zum anderen (22, 23) erstrecken.

3. Wagen (10) nach Anspruch 1 oder 2, **dadurch gekennzeichnet, dass** die Anzeigefläche (43) der oder jeder digitalen Anzeigeeinheit (42A, 42B, 42C) sich über die gesamte Länge des Fahrgastabteils (16) erstreckt.

4. Wagen (10) nach einem beliebigen der vorhergehenden Ansprüche, **dadurch gekennzeichnet, dass** die Anzeigefläche (43) der oder jeder digitalen Anzeigeeinheit (42A, 42B, 42C) einen leuchtenden Hintergrund (45) umfasst, wobei die Informationen (60, 62, 64, 66, 68) durch Überdruck auf dem leuchtenden Hintergrund (45) angezeigt werden.

5. Wagen (10) nach einem beliebigen der vorhergehenden Ansprüche, **dadurch gekennzeichnet, dass** das Steuermodul (44) so programmiert ist, dass die oder jede digitale Anzeigeeinheit (42A, 42B, 42C) auch andere Informationen (62, 64, 66, 68) anzeigt.

6. Wagen (10) nach Anspruch 5, **dadurch gekennzeichnet, dass** mindestens eine (66, 68) der anderen Informationen (62, 64, 66, 68) angezeigt wird, indem es die Sitznummer (60) ersetzt.

7. Wagen (10) nach Anspruch 5 oder 6, **dadurch gekennzeichnet, dass** mindestens eine (62, 64) der anderen Informationen (62, 64, 66, 68) zusätzlich zu der Sitznummer (60) angezeigt wird.

8. Wagen (10) nach einem beliebigen der Ansprüche 5 bis 7, **dadurch gekennzeichnet, dass** das Schienenfahrzeug vorgesehen ist, sich zu einem vorbestimmten Ziel zu begeben und dass die anderen Informationen (62, 64, 66, 68) das Ziel (66) des Schienenfahrzeugs umfassen.

9. Wagen (10) nach einem beliebigen der vorhergehenden Ansprüche, **dadurch gekennzeichnet, dass** das Steuermodul (44) so programmiert ist, dass die von der oder jeder digitalen Anzeigeeinheit (42A, 42B, 42C) angezeigten Informationen abhängig von dem Ort des Schienenfahrzeugs geändert werden.

10. Wagen (10) nach einem beliebigen der vorhergehenden Ansprüche, **dadurch gekennzeichnet, dass** die oder jede digitale Anzeigeeinheit (42A, 42B, 42C) Mittel zur Anzeige in unterschiedlichen Farben umfasst und dass das Steuermodul (44) so programmiert ist, dass die Anzeigefarbe der durch die oder jede digitale Anzeigeeinheit (42A, 42B, 42C) angezeigten Informationen (60, 62, 64, 66, 68) abhängig von dem Betriebszustand des Schienenfahrzeugs geändert wird oder gegebenenfalls dass die Farbe des leuchtenden Hintergrunds (45) der Anzeigefläche (43) der oder jeder digitalen Anzeigeeinheit (42A, 42B, 42C) geändert wird.

11. Wagen (10) nach einem beliebigen der vorhergehenden Ansprüche, **dadurch gekennzeichnet, dass** die Anzeigevorrichtung (40) eine lösbare Abdeckung (80) umfasst, die mindestens einen Bereich (82) der Anzeigefläche (43) der oder jeder digitalen Anzeigeeinheit (42A, 42B, 42C) abdeckt.

## Claims

1. Coach (10) for a rail vehicle, comprising two side walls (12, 14) each extending in a longitudinal direction (X) of the coach (10) along the entire length of the coach (10), said coach (10) comprising at least one passenger compartment (16) extending between the side walls (12, 14) along at least part of the length of the coach (10), and comprising a plurality of seats (30) distributed along the length of the vehicle (10), said coach (10) additionally comprising a device for displaying information items (60, 62, 64, 66, 68) including at least one digital display unit (42A, 42B, 42C) disposed along one of the side walls (12, 14) in the interior of the passenger compartment (16), the display device comprising a control module (44) for controlling the or each digital display unit (42A, 42B, 42C), **characterised in that** the or each digital display unit (42A, 42B, 42C) has a continuous display surface (43) facing at least two seats (30) of the plurality of seats (30) disposed successively along the longitudinal direction (X), the control module (44) being programmed such that the digital display unit(s) (42A, 42B, 42C) display(s) a seat number (60) perpendicular to each seat (30) of the plurality of seats (30).

2. Coach (10) according to claim 1, **characterised in that** it comprises other compartments (17, 19) each separated from the passenger compartment (16) by a separation module (22, 23), the display surface (43) of the or each digital display unit (42A, 42B, 42C) extending from one separation module (22, 23) to the other (22, 23).

3. Coach (10) according to claim 1 or 2, **characterised in that** the display surface (43) of the or each digital display unit (42A, 42B, 42C) extends along the entire length of the passenger compartment (16).

4. Coach (10) according to any one of the preceding claims, **characterised in that** the display surface (43) of the or each digital display unit (42A, 42B, 42C) comprises an illuminated background (45), the information items (60, 62, 64, 66, 68) being displayed in superimposed fashion on the illuminated background (45).

5. Coach (10) according to any one of the preceding claims, **characterised in that** the control module (44) is programmed such that the or each digital display unit (42A, 42B, 42C) also displays other information items (62, 64, 66, 68).

6. Coach (10) according to claim 5, **characterised in that** at least one (66, 68) of said other information items (62, 64, 66, 68) is displayed in lieu of the seat number (60).

7. Coach (10) according to claim 5 or 6, **characterised in that** at least one (62, 64) of said other information items (62, 64, 66, 68) is displayed in addition to the seat number (60).

8. Coach (10) according to any one of claims 5 to 7, **characterised in that** the rail vehicle is intended to travel to a predetermined destination, and **in that** the other information items (62, 64, 66, 68) include the destination (66) of the rail vehicle.

9. Coach (10) according to any one of the preceding claims, **characterised in that** the control module (44) is programmed to change the information items (60, 62, 64, 66, 68) displayed by the or each digital display unit (42A, 42B, 42C) as a function of the location of the rail vehicle.

10. Coach (10) according to any one of the preceding claims, **characterised in that** the or each digital display unit (42A, 42B, 42C) comprises means for displaying different colours, and **in that** the control module (44) is programmed to change the display colour of the information items (60, 62, 64, 66, 68) displayed by the or each digital display unit (42A, 42B, 42C) as a function of the operating state of the rail vehicle or, as the case may be, to change the colour of the illuminated background (45) of the display surface (43) of the or each digital display unit (42A, 42B, 42C).

11. Coach (10) according to any one of the preceding claims, **characterised in that** the display device (40) comprises a removable cover (80) covering at least a portion (82) of the display surface (43) of the or each digital display unit (42A, 42B, 42C).
